# EUROPÄISCHE PATENTSCHRIFT

(11) **EP 2 758 737 B1**
(45) Veröffentlichungstag und Bekanntmachung des Hinweises auf die Patenterteilung: **08.11.2017**
(21) Anmeldenummer: 12756520.8
(22) Anmeldetag: 12.09.2012
(51) Int. Cl.: F26B 13/16, F26B 21/12

(54) **VORRICHTUNG ZUM BEHANDELN VON EINEM GUT, INSBESONDERE ZUM TROCKNEN EINES VORZUGSWEISE BAHNFÖRMIGEN GUTS**
DEVICE FOR TREATING A MATERIAL, IN PARTICULAR FOR DRYING A PREFERABLY STRIP-SHAPED MATERIAL
DISPOSITIF DE TRAITEMENT D'UN ARTICLE, DESTINÉ EN PARTICULIER À SÉCHER UN ARTICLE DE PRÉFÉRENCE EN FORME DE BANDE

(30) Priorität: 21.09.2011 DE 102011113835
(43) Veröffentlichungstag der Anmeldung: 30.07.2014
(62) Teilanmeldung aus: 17165712.5
(73) Patentinhaber: Trützschler Nonwovens & Man-Made Fibers GmbH, 63329 Egelsbach (DE)
(72) Erfinder: BÖHN, Markus, 63512 Hainburg (DE)
(74) Vertreter: dompatent von Kreisler Selting Werner - Partnerschaft von Patent- und Rechtsanwälten mbB
(86) Internationale Anmeldenummer: PCT/EP2012/067831
(87) Internationale Veröffentlichungsnummer: WO 2013/041429

(56) Entgegenhaltungen:
- EP-A1- 0 465 769
- EP-A1- 1 473 406
- EP-A2- 0 808 942
- DE-A1- 1 729 499
- DE-A1- 1 779 873
- DE-A1- 1 900 496
- DE-A1-102009 016 019
- FR-A- 1 160 178
- US-A- 3 122 428
- US-A- 5 937 538
- US-A1- 2006 021 249
- US-A1- 2007 130 793

## Beschreibung

Die Erfindung betrifft eine Vorrichtung zum Behandeln von einem Gut, insbesondere zum Trocknen eines vorzugsweise bahnförmigen Guts, mit einem gasförmigen Behandlungsmedium nach dem Oberbegriff des Anspruchs 1 sowie ein Verfahren zum Behandeln von einem Gut, insbesondere Trocknen eines vorzugsweise bahnförmigen Guts nach Anspruch 9.

Bei den bisher bekannten Vorrichtungen zum Behandeln von einem Gut, insbesondere zum Trocknen eines vorzugsweise bahnförmigen Guts, mit einem gasförmigen Behandlungsmedium, ist eine Trommel in einem Gehäuse angeordnet. Die Trommel weist einen gasdurchlässigen Trommelmantel auf, wobei der Trommelmantel zumindest teilweise mit dem in Umfangsrichtung der Trommel transportierbaren Gut bedeckt ist und wobei im Inneren der Trommel ein Unterdruck anlegbar ist. Die Trommel ist von einem Behandlungsraum zumindest teilweise umgeben, wobei beim Anlegen des Unterdrucks im Inneren der Trommel zumindest ein Teil des gasförmigen Behandlungsmediums aus dem Behandlungsraum durch das auf dem Trommelmantel angeordneten Gut und durch den gasdurchlässigen Trommelmantel in das Innere der Trommel strömt. DE102009016019 offenbart eine Vorrichtung nach dem Oberbegriff des Anspruch 1 und ein Verfahren nach dem Oberbegriff des Anspruchs 9.

Bei den bisher bekannten Vorrichtungen besteht jedoch der Nachteil, dass Strömungen in dem Behandlungsraum auftreten, die dazu führen, dass das zu trocknende Gut eine schlechte Trocknungsgleichmäßigkeit beim Trocknen erhält. Ferner besteht das Problem, dass die bisher bekannten Vorrichtungen sehr viel Energie benötigen.

Aufgabe der vorliegenden Erfindung ist es daher, eine Vorrichtung und ein Verfahren zu schaffen, bei der bzw. dem die Trocknungsgleichmäßigkeit des zu trocknenden Guts erhöht werden kann und bei der bzw. bei dem der Energiebedarf reduziert werden kann.

Zur Lösung dieser Aufgabe dienen die Merkmale der Ansprüche 1 und 9.

Bei der Erfindung ist in vorteilhafter Weise vorgesehen sein, dass eine Zuführeinrichtung das gasförmige Behandlungsmedium in einem Umfangsbereich der Trommel über die Breite der Trommel verteilt den Behandlungsraum zuführt, wobei die Breite der Trommel die Ausdehnung der Trommel in achsparalleler Richtung ist. Die Zuführeinrichtung weist einen Zuführkanal auf, durch den das dem Behandlungsraum zuzuführende, gasförmige Behandlungsmedium strömt. Ein Lochblech ist in dem Querschnitt des Zuführkanals angeordnet sein, dessen Gasdurchlässigkeit veränderbar ist. Der Zuführkanal weist eine Breite auf, die in achsparalleler Richtung verläuft und die der Breite des Behandlungsraums entspricht, wobei das Lochblech ebenfalls eine Breite aufweist, die in achsparalleler Richtung verläuft und der Breite der Trommel entspricht.

Dies hat den Vorteil, dass mittels der veränderbaren Gasdurchlässigkeit des Lochblechs der optimale Volumenstrom des gasförmigen Behandlungsmediums dem Behandlungsraum zuführbar ist.

Die Zuführeinrichtung kann das gasförmige Behandlungsmedium in einem Umfangsbereich der Trommel über die Arbeitsbreite der Trommel verteilt dem Behandlungsraum zuführen. Die Arbeitsbreite der Trommel ist die Ausdehnung der Arbeitsbreite in achsparalleler Richtung.

Das Lochblech kann über die Breite verteilt eine unterschiedliche Gasdurchlässigkeit aufweisen, wobei die Breite des Lochblechs die Ausdehnung des Lochblechs in achsparalleler Richtung ist. Das gasförmige Behandlungsmedium, das an einer bestimmten Stelle über die Breite durch das Lochblech strömt, strömt an der entsprechenden Stelle in den Behandlungsraum ein. Wenn an der Stelle des Lochblechs die Gasdurchlässigkeit verändert wird, so wird der Volumenstrom, der an der entsprechenden Stelle in dem Behandlungsraum einströmt, verändert.

Die über die Breite unterschiedliche Gasdurchlässigkeit des Lochblechs kann unabhängig voneinander verstellbar sein.

Die Gasdurchlässigkeit des Lochblechs kann durch die Anzahl der offenen Löcher des Lochblechs, die Lochform oder die Verteilung der Löcher variiert werden.

Es kann zumindest ein Trommelleitelement im Inneren der Trommel angeordnet sein, wobei das zumindest eine Trommelleitelement nahe zumindest einer Stirnwand der Trommel mit der Trommel verbunden ist, wobei die das zumindest eine Trommelleitelement derart angeordnet ist, dass der Unterdruck, der an dem Trommelmantel anliegt, vergleichmäßigt ist.

Das Trommelleitelement kann die Form eines Kegelstumpfs aufweisen und das Trommelleitelement kann mit der Seite, die den größeren Radius aufweist, im Inneren der Trommel mit der Trommel verbunden sein und der Kegelstumpfmantel des kegelstumpfsförmigen Trommelelementen kann in das Innere der Trommel hineinragen.

Dies hat den Vorteil, dass, wenn in dem Bereich einer Stirnwand der Trommel ein Ventilator zum Erzeugen des Unterdrucks angeordnet ist, durch Vorsehung dieser Trommelleitbleche der Unterdruck, der an dem gasdurchlässigen Trommelmantel anliegt, vergleichmäßig ist. Ansonsten ist der Unterdruck in dem Bereich der Stirnwand, an dem der Unterdruck erzeugt wird, erhöht.

Es kann zumindest ein Leitblech in dem Behandlungsraum der Trommel angeordnet sein, so dass der Behandlungsraum in zumindest zwei Kanäle unterteilbar ist, wobei das zumindest eine Leitblech derart angeordnet ist, dass die zumindest zwei Kanäle entlang des Umfangs des Trommel verlaufen.

Die Erfindung hat somit den Vorteil, dass die Strömungen in achsparalleler Richtung zu der Trommel verhindert werden kann.

Das zumindest eine Leitblech kann mit Abstand zu der Trommel angeordnet sein, wobei das Leitblech eine der Trommel zugewandte Stirnkante aufweist.

Das zumindest eine Leitblech kann derart angeordnet sein, dass die Stirnkante des Leitblechs entlang des Umfangs der Trommel einen gleichbleibenden Abstand zu dem Trommelmantel der Trommel aufweist.

Der Abstand von der Stirnkante des Leitblechs zu dem Trommelmantel der Trommel kann zwischen 10 und 150 mm, vorzugsweise zwischen 30 und 80 mm betragen. Bei diesem Abstand können die Strömungen am effektivsten vermieden werden.

Der Abstand zwischen dem auf dem Trommelmantel der Trommel angeordneten Gut und der Stirnkante des zumindest einen Leichtblechs kann zwischen 10 und 50 mm betragen.

Die Breite der Kanäle kann gleich groß sein, wobei die Breite der Kanäle die Ausdehnung der Kanäle in achsparalleler Richtung der Trommel ist. Wenn die Kanäle gleich breit sind, so kann sichergestellt sein, dass die Strömung in den Kanälen möglichst gleich ist. Alternativ kann jedoch auch vorgesehen sein, dass die Kanäle eine unterschiedliche Breite aufweisen.

Durch Verstellen des zumindest einen Leitblechs kann die Breite der Kanäle verstellbar sein, wobei die Breite der Kanäle die Ausdehnung der Kanäle in achsparalleler Richtung ist.

Es können zumindest zwei Leichtbleche in dem Behandlungsraum angeordnet sein. Durch Verstellen der zumindest zwei Leitbleche kann die Breite des die Trommel umgebenden Behandlungsraums verstellbar sein. Die Breite des Behandlungsraums ist die Ausdehnung des Behandlungsraumes in achsparalleler Richtung der Trommel.

Die Arbeitsbreite der Trommel entspricht der Breite des auf dem Trommelmantel angeordneten Guts. Die zumindest zwei Leitbleche können derart verstellbar sein, dass die Breite des Behandlungsraums an die Arbeitsbreite der Trommel anpassbar ist. Die Breite des Behandlungsraums und die Arbeitsbreite der Trommel sind jeweils die Ausdehnung des Behandlungsraums bzw. die Ausdehnung der Arbeitsbreite der Trommel in achsparalleler Richtung der Trommel.

Die Anpassbarkeit der Breite des Behandlungsraums an die Arbeitsbreite der Trommel hat den Vorteil, dass das bahnförmige Gut besser durchströmt werden kann.

Die in achsparalleler Richtung der Trommel den Behandlungsraum begrenzenden Leitbleche können auf der Trommel zugewandten Stirnkante jeweils eine Dichtlippe aufweisen, so dass diese Dichtlippe auf dem Trommelmantel aufliegt und somit sichergestellt wird, dass das gasförmige Behandlungsmedium von dem Behandlungsraum aus nur durch den gasdurchlässigen Trommelmantel aus dem Behandlungsraum austreten kann.

Es kann eine Zuführeinrichtung das gasförmige Behandlungsmedium über die Arbeitsbreite der Trommel verteilt den Behandlungsraum zuführen.

Gemäß der vorliegenden Erfindung kann vorteilhafterweise vorgesehen sein, dass der Behandlungsraum mittels Trennblechen in zumindest zwei Behandlungsteilräumen aufgeteilt ist. Zumindest ein erster Behandlungsteilraum kann zumindest einen ersten Umfangsbereich der Trommel umgeben und ein zweiter Behandlungsteilraum kann zumindest einen zweiten Umfangsbereich der Trommel umgeben. Ein erstes gasförmiges Behandlungsmedium mit einer ersten Temperatur kann in den ersten Behandlungsteilraum und ein zweites gasförmiges Behandlungsmedium mit einer zweiten Temperatur kann in den zweiten Behandlungsteilraum einführbar sein.

Die erste Temperatur des ersten gasförmigen Behandlungsmediums ist vorzugsweise wärmer als die Temperatur des zweiten gasförmigen Behandlungsmediums. Ferner kann auch vorgesehen sein, dass der Volumenstrom des ersten gasförmigen Behandlungsmediums, das in den ersten Behandlungsteilraum eingeführt wird, größer ist als der Volumenstrom des zweiten gasförmigen Behandlungsmediums, das in den zweiten Behandlungsteilraum eingeführt wird. Dies bedeutet, dass die Durchströmung des Guts mit dem ersten gasförmigen Behandlungsmedium in dem Bereich des ersten Behandlungsteilraums größer ist als die Durchströmung des Guts mit dem zweiten gasförmigen Behandlungsmedium im Bereich des zweiten Behandlungsteilraums.

Ein nasses, vorzugweise bahnförmiges Gut, das in Umfangsrichtung der Trommel transportierbar ist, trocknet im ersten Umfangsbereich der Trommel, d. h. kurz nach Eintritt in den Trockenraum, am meisten. Wenn das zu trocknende Gut bereits eine Menge Wasser verloren hat, trocknet es in dem folgenden Umfangsbereich nur noch langsamer. Die vorliegende Erfindung hat den Vorteil, dass in dem ersten Bereich, in dem das Gut sehr schnell trocknet, eine höhere Temperatur und/oder Durchströmung vorliegen kann als in dem Bereich in dem das Gut nicht mehr schnell trocknet. Dies hat den Vorteil, dass bei gleichbleibenden Trocknungsgrad die aufzuwendende Trocknungsenergie reduziert ist oder bei erhöhten Trocknungsgrad die aufzuwendende Trocknungsenergie gleich bleibend ist.

Der zweite Umfangsbereich der Trommel, der von zumindest ein Teil des zweiten Behandlungsteilraums umgeben ist, ist in Transportrichtung des bahnförmigen Guts hinter dem ersten Umfangsbereich der Trommel angeordnet, der von zumindest einem Teil des ersten Behandlungsteilraums umgeben ist.

Ferner ist gemäß vorliegender Erfindung ein Verfahren zum Behandeln von einem Gut, insbesondere Trocknen eines vorzugsweise bahnförmigen Guts, mit folgenden Verfahrensschritten vorgesehen:
- Zuführen eines gasförmigen Behandlungsmediums in einen Behandlungsraum, wobei der Behandlungsraum eine Trommel mit einem gasdurchlässigen Trommelmantel zumindest teilweise umgibt, wobei auf dem Trommelmantel zumindest teilweise ein bahnförmiges Gut angeordnet ist,
- Abführen des gasförmigen Behandlungsmediums im Inneren der Trommeln, so dass zumindest ein Teil des gasförmigen Behandlungsmediums das auf dem Trommelmantel angeordneten Gut und den gasdurchlässigen Trommelmantel durchströmt, wobei das gasförmige Behandlungsmedium an einem Umfangsbereich der Trommel über die Breite der Trommel verteilt dem Behandlungsraum mittels einer einen Zuführkanal aufweisenden Zuführeinrichtung zugeführt wird, wobei die Breite der Trommel die Ausdehnung der Trommel in achsparalleler Richtung entspricht,
- wobei der Volumenstrom des zugeführten gasförmigen Behandlungsmediums veränderbar ist, wobei der Zuführkanal eine Breite aufweist, die in achsparalleler Richtung verläuft und die der Breite des Behandlungsraums entspricht.

Über die Breite der Trommel verteilt kann ein unterschiedlicher Volumenstrom des gasförmigen Behandlungsmediums zugeführt werden.

In den Randbereichen der Trommel kann ein höherer Volumenstrom des gasförmigen Behandlungsmediums zugeführt werden als in der Mitte der Trommel. Dies hat den Vorteil, dass die Randbereichen des zu trocknenden bahnförmigen Guts, die nasser sind als die mittleren Bereiche des bahnförmigen Guts, besser getrocknet werden können.

Es können ferner folgende Verfahrensschritte vorgesehen sein:
- Zuführen eines gasförmigen Behandlungsmediums in einen zumindest zwei Kanäle aufweisenden Behandlungsraum, wobei der Behandlungsraum eine Trommel mit einem gasdurchlässigen Trommelmantel zumindest teilweise umgibt, wobei auf dem Trommelmantel zumindest teilweise ein bahnförmiges Gut angeordnet ist,
- Lenken des gasförmigen Behandlungsmediums mittels der mindestens zwei Kanäle in Umfangsrichtung der Trommel,
- Abführen des gasförmigen Behandlungsmediums im Inneren der Trommel, so dass zumindest ein Teil des gasförmigen Behandlungsmediums das auf dem Trommelmantel angeordneten Gut und dem gasdurchlässigen Trommelmantel durchströmt.
Es können weiterhin folgenden Verfahrensschritten vorgesehen sein:
- Anordnen des bahnförmigen Guts auf dem gasdurchlässigen Trommelmantel der Trommel und Transportieren des bahnförmigen Guts in Umfangsrichtung der Trommel,
- Zuführen zumindest eines ersten gasförmigen Behandlungsmediums mit einer ersten Temperatur zu einem ersten Abschnitt des auf dem Trommelmantel angeordneten Guts,
- Zuführen zumindest eines zweiten gasförmigen Behandlungsmediums mit einer zweiten Temperatur zu einem zweiten Abschnitts des auf dem Trommelmantel angeordneten Guts,
- wobei der zweite Abschnitt in Transportrichtung des Guts hinter dem ersten Abschnitts angeordnet ist,
- Abführen des gasförmigen Behandlungsmediums im Inneren der Trommel, so dass zumindest ein Teil des ersten und zweiten gasförmigen Behandlungsmediums das auf dem Trommelmantel angeordneten Gut und den gasdurchlässigen Trommelmantel durchströmt.

Ferner wird beim bisherigen Stand der Technik bei einer Vorrichtung zum Trocknen eines vorzugsweise bahnförmigen Guts häufig ein Abschirmelement vorgesehen. Das Abschirmelement ist beim Stand der Technik im Inneren der Trommel derart in Bezug zu der Trommel angeordnet, dass die Durchströmung des Trommelmantels mit einem Gas in dem Umfangsbereich der Trommel, der nicht mit dem bahnförmigen Gut umgeben ist, reduzierbar oder vermeidbar ist.

Gemäß der vorliegenden Erfindung ist in vorteilhafterweise vorgesehen, dass das Abschirmelement außerhalb der Trommel angeordnet ist, wobei das Abschirmelement derart in Bezug zu der Trommel angeordnet ist, dass die Durchströmung des Trommelmantels mit einem Gas in dem Umfangsbereich der Trommel, der nicht mit dem bahnförmigen Gut umgeben ist, reduzierbar und vorzugsweise vermeidbar ist. Dies hat den Vorteil, dass die Gasdurchlässigkeit ebenfalls reduziert, vorzugsweise ganz unterdrückt werden kann, wobei das Abschirmelement wesentlich einfacher zu montieren ist. Ferner kann es auch leichter ausgewechselt werden.

Bei bisher bekannten Vorrichtung zum Trocknen eines vorzugsweise bahnförmigen Guts mit einem gasförmigen Behandlungsmedium weist die um eine Trommelachse rotierbare Trommel eine erste und eine zweite Stirnwand auf, wobei in der ersten und zweiten Stirnwand jeweils eine ersten und eine zweite Trommelnabe angeordnet ist. Die Trommel kann über die Trommelnaben mit Hilfe z.B. zumindest einer Antriebswelle angetrieben werden, so dass die Trommel rotiert.

Gemäß der vorliegenden Erfindung ist in vorteilhafterweise vorgesehen, dass zumindest eine Trommelnabe in Achsrichtung der Trommel und relativ zu der Trommel nach außen versetzt angeordnet ist. In einer der Stirnwände der Trommel ist eine Öffnung vorgesehen, um das gasförmige Behandlungsmedium aus dem Trommelinneren abzuführen. Dadurch, dass zumindest eine Trommelnabe in Achsrichtung der Trommel und relativ zu der Trommel nach außen versetzt angeordnet ist kann die Öffnung vergrößert werden, so dass das gasförmige Behandlungsmedium besser aus dem Trommelinneren abgeführt werden kann.

Im Folgenden werden unter Bezugnahme auf die Zeichnungen Ausführungsbeispiele der Erfindung näher erläutert.

Es zeigen schematisch:
- Fig. 1: eine Vorrichtung zum Behandeln von einem Gut, insbesondere zum Trocknen eines vorzugsweise bahnförmigen Guts,
- Fig. 2: eine Schnittansicht der Vorrichtung aus Figur 1,
- Fig. 3: eine Detailansicht der Figur 2,
- Fig. 4: das Ausführungsbeispiel aus Figur 2 mit verstellten Leitblechen,
- Fig. 5: ein weiteres Ausführungsbeispiel,
- Fig. 6: ein weiteres Ausführungsbeispiel,
- Fig. 7: ein Lochblech mit verstellbarer Gasdurchlässigkeit,
- Fig. 8: ein weiteres Lochblech mit verstellbarer Gasdurchlässigkeit,
- Fig. 9: eine Trommel mit Trommelleitelementen,
- Fig. 10: eine Trommel aus Fig. 9,
- Fig. 11: ein Ausführungsbeispiel mit Behandlungsteilräumen,
- Fig. 12: ein weiteres Ausführungsbeispiel mit Behandlungsteilräumen.

Figur 1 zeigt eine Vorrichtung zum Behandeln von einem Gut, insbesondere zum Trocknen eines vorzugsweise bahnförmigen Guts 20. Die Vorrichtung weist ein Gehäuse 6 auf. In dem Gehäuse 6 ist eine Trommel 2 angeordnet. Die Trommel 2 ist gasdurchlässig. Die Trommel 2 ist aufgrund der Perforationen 32 im Trommelmantel 21 gasdurchlässig. Die Trommel 2 ist in Drehrichtung 26 um die Trommelachse 28 drehbar. Die Trommelachse 28 ist in dem Gehäuse 6 gelagert. Dies ist in den Figuren nicht dargestellt. Die Trommel ist von einem Behandlungsraum 14 umgeben. Dies ist auch in Figur 2 zu erkennen.

Das bahnförmige Gut 20 wird über eine Umlenkrolle 38 in Transportrichtung 40 in den Behandlungsraum 14 eingeführt. Das bahnförmige Gut 20 ist zumindest auf einem Teil des Trommelmantels 21 angeordnet. Durch Drehen der Trommel 2 in Trommeldrehrichtung 26 wird das bahnförmige Gut 20 in Transportrichtung 40 transportiert. Das bahnförmige Gut 20 wird beim Austritt aus dem Behandlungsraum 14 um eine weitere Umlenkrolle 38 umgelenkt und weiter in Transportrichtung 40 transportiert.

In dem Umfangsbereich der Trommel 2, in dem der Trommelmantel 21 nicht von dem bahnförmigen Gut bedeckt ist, ist ein Abschirmelement 30 angeordnet. Das Abschirmelement 30 ist außerhalb der Trommel 2 angeordnet und kann daher leicht montiert und ausgetauscht werden. Durch das Abschirmelement 30 kann verhindert werden, dass ein Gas durch den Trommelmantel in dem Bereich des Abschirmelements 30 in die Trommel eindringt. In dem Bereich des Abschirmelements 30 wird somit die Durchströmung mit dem gasförmigen Behandlungsmedium oder mit Umgebungsluft reduziert und vorzugsweise ganz vermieden. Dies hat den Vorteil, dass das bahnförmige Gut sobald es den Umfangsbereich erreicht, in dem das Abschirmelement 30 angeordnet ist, sich leicht von dem Trommelmantel 21 ablösen lässt.

In den Behandlungsraum 14 wird über eine Zuführeinrichtung 44 über ein Zuführkanal 46 und eine Zuführöffnung 48 ein gasförmiges Behandlungsmedium eingeführt. Das gasförmige Behandlungsmedium ist vorzugsweise aufgewärmte Luft.

Wie aus Figur 2 hervorgeht ist das Innere der Trommel an einer Stirnseite mit einer Stirnwand 19 verschlossen. Auf der gegenüberliegenden Stirnseite ist ein Expansionsraum 16 angeordnet. In diesem Expansionsraum 16 liegt ein Unterdruck an, wodurch auch ein Unterdruck in dem Trommelinneren 18 erzeugt wird. Dadurch wird das gasförmige Behandlungsmedium, das in dem Behandlungsraum 14 angeordnet ist, durch das gasdurchlässige bahnförmige Gut 20 und den gasdurchlässigen Trommelmantel 21 in das Trommelinnere 18 gezogen. Von dem Trommelinneren 18 aus wird das gasförmige Behandlungsmedium in den Expansionsraum 16 gezogen. Die Strömungsrichtung ist mit den Pfeilen 34 dargestellt.

Von dem Expansionsraum 16 kann das gasförmige Behandlungsmedium einer Luftaufbereitungsanlage zugeführt und wieder aufbereitet und erwärmt werden und über die Zuführeinrichtung 44 wieder dem Behandlungsraum 14 zugeführt werden.

Das bahnförmige Gut 20 wird, dadurch, dass im Trommelinneren 18 ein Unterdruck angelegt ist, an den Trommelmantel 21 angezogen und kann dadurch mit der Drehung der Trommel 2 in Transportrichtung 40 transportiert werden. Ferner trocknet das nasse bahnförmige Gut 20 dadurch, dass das gasförmige Behandlungsmedium durch das bahnförmige Gut 20 strömt.

Wie aus Figur 2 zu erkennen ist, sind in dem Behandlungsraum 14 vier Leitbleche 4 angeordnet. Aufgrund der Leitbleche 4 ist der Behandlungsraum in drei Kanäle 11, 12, 13 unterteilt, wobei die Leitbleche 4 derart angeordnet sind, dass die drei Kanäle 11, 12, 13 entlang des Umfangs der Trommel 2 verlaufen. Das Behandlungsmedium strömt somit in Strömungsrichtung 42 innerhalb der Kanäle 11, 12 und 13. Die Strömungsrichtung des gasförmigen Behandlungsmediums verläuft somit nahezu parallel zu der Drehrichtung 26 der Trommel. Die Hauptflächen 5 der Leitblech 4 verlaufen in radialer Richtung zur Trommel.

Die Breite der Kanäle 11, 12, 13 ist vorzugsweise gleich groß. Die Breite A der Kanäle 11, 12, 13 ist die Ausdehnung der Kanäle 11, 12, 13 in achsparalleler Richtung der Trommel, d. h. in einer Richtung die parallel zu der Achse 28 der Trommel 2 verläuft. Durch die Leitbleche 4 wird eine Strömung in achsparalleler Richtung verhindert. Auf diese Weise können die beim Stand der Technik üblichen Siebdecken vermieden werden. Dadurch ist ein einfacher Aufbau möglich. Die Leitbleche 4 können in achsparalleler Richtung 52 verstellbar sein. In dem Behandlungsraum sind über den Umfang verteilt Gewindestangen 22 angeordnet, die parallel zu der Trommelachse 28 verlaufen. Die Leitbleche 4 sind mit Muttern 24 verbunden, die jeweils auf den Gewindestangen 22 aufgeschraubt sind. Die Gewindestangen lassen sich mit Hilfe von Verstelleinheiten 8 drehen, wodurch sich die mit den Leitblechen 4 fest verbundenen Muttern 24 entlang der Gewindestangen 22 in achsparalleler Richtung 52 bewegen, wodurch die Leitbleche 4 in achsparalleler Richtung 52 verstellbar sind.

Durch Verstellen der Leitbleche 4 in achsparalleler Richtung kann die Breite der Kanäle 11, 12 und 13 verstellt werden. Die Leitbleche 4 können einzeln oder gemeinsam verstellbar sein. Auch können die Leitbleche alternativ manuell verstellbar sein. Die Leitbleche 4 sind in der Figur 4 in achsparalleler Richtung gegenüber der in Figur 2 dargestellten Darstellung verstellt. Die Breite A der Kanäle 11, 12 und 13 ist kleiner als die Breite A der Kanäle 11, 12 und 13 in Figur 2.

Die Leitbleche 4 weisen eine Stirnkante 7 auf. Die Stirnkante 7 und die Leitbleche 4 weisen jeweils einen Abstand zu dem Trommelmantel 21 auf. Der Abstand zu dem Trommelmantel 21 ist vorzugsweise entlang des Umfangs gleichbleibend. Der Abstand zu dem Trommelmantel beträgt vorzugsweise zwischen 10 und 150 mm. Besonders vorteilhaft ist der Abstand 30 bis 80 mm. Der Abstand der Stirnkante 7 zu dem auf dem Trommelmantel 21 angeordneten Gut 20 beträgt vorzugsweise 10 bis 50 mm. Diese Abstände sind zur Vermeidung von Strömungen optimal.

Durch Verstellen der Leitbleche 4 in achsparalleler Richtung 52 kann die Breite des Behandlungsraums 14, durch den das gasförmige Behandlungsmedium strömt, verstellt werden. Die Breite des Behandlungsraums ist in der Figur 2 zu sehen. Der Behandlungsraum 14 ist in achsparalleler Richtung 52 durch die in achsparalleler Richtung äußeren Leitbleche 4 begrenzt.

Das bahnförmige Gut 20 weist eine Breite B auf. Die Breite B des bahnförmigen Gut 20 auf der Trommel 2 ist die Ausdehnung des bahnförmigen Guts 20 in achsparalleler Richtung 52. Die Breite des bahnförmigen Guts 20 entspricht der Arbeitsbreite B der Trommel 2. Die Breite des Behandlungsraums 14 kann an die Arbeitsbreite B der Trommel 2 angepasst werden. Sowohl in Figur 2 als auch in Figur 4 ist die Breite des Behandlungsraums 14 an die Arbeitsbreite der Trommel 2 angepasst. Somit ist sichergestellt, dass das bahnförmige Behandlungsmedium nur in dem Bereich entlang des Umfangs der Trommel 2 geführt wird, in dem das bahnförmige Gut 20 angeordnet ist. Somit kann sichergestellt werden, dass das gasförmige Behandlungsmedium gleichbleibend über die Arbeitsbreite das bahnförmige Gut 20 durchströmt. Zudem kann auf diese Weise Energie eingespart werden, da das gesamte gasförmige Behandlungsmedium das Gut durchströmt und nicht ungenutzt in dem Bereich der Trommel, der nicht mit dem Gut bedeckt ist, die Trommel durchströmt.

In Figur 1 ist in dem Zuführkanal 46 ein Lochblech 50 angeordnet. Der Zuführkanal 46 und die Zuführöffnung 48 weisen eine Breite, die in achsparalleler Richtung 52 verläuft, auf. Die Breite des Kanals 46 und der Zuführöffnung 48 entspricht der Breite des Behandlungsraums 14. Somit kann das gasförmige Behandlungsmediums über die Breite der Trommel 2 verteilt dem Behandlungsraum 14 zugeführt werden. Das in dem Zuführkanal 46 angeordnete Lochblech 50 weist ebenfalls eine Breite auf, die in achsparalleler Richtung verläuft, die der Breite der Trommel 2 entspricht.

Die Gasdurchlässigkeit des Lochblechs 50 kann verstellbar sein. Ebenso kann die Gasdurchlässigkeit des Lochblechs 50 über die Breite des Lochblechs 50 unterschiedlich verstellbar sein. Auf diese Weise kann der Volumenstrom des zuzuführenden gasförmigen Behandlungsmediums mit Variieren der Gasdurchlässigkeit des Lochblechs 50 variiert werden. So wird bei einem nasseren Vlies ein höherer Volumenstrom benötigt. Dadurch, dass die Volumenmenge an die jeweiligen Bedingungen angepasst werden kann, kann Energie eingespart werden. Ebenso kann bei einem bahnförmigen Gut 20, das beispielsweise an den Rändern nasser ist als in der Mitte, der Volumenstrom des zuzuführenden Behandlungsmediums derart variiert werden, dass der Volumenstrom im Randbereich der Trommel und somit im Randbereich des Behandlungsraums 14 in achsparalleler Richtung höher eingestellt wird als in der Mitte der Trommel bzw. des Behandlungsraums 14. Dies ist genauer in Figur 6 dargestellt.

Das Ausführungsbeispiel in den Figuren 1 bis 4 weist ferner ein Behandlungsraum 14 auf, der in radialer Richtung nach außen durch die Gehäusewand 9 begrenzt ist. Der Abstand zwischen der Gehäusewand 9 und dem Trommelmantel 21 nimmt in Transportrichtung 40 bzw. Drehrichtung 26 der Trommel 2 ab. Der Abstand C1, C2, C3 nimmt vorzugsweise kontinuierlich ab.

In Figur 5 ist ein Ausführungsbeispiel dargestellt, bei dem die Abstände C1, C2, C3 gleich groß sind.

Fig. 6 zeigt schematisch ein weiteres Ausführungsbeispiel für die Zuführung des gasförmigen Behandlungsmediums in den Behandlungsraum 14. Die Trommel 2, das Gehäuse 6, der Behandlungsraum 14 und die Zuführeinrichtung 44 sind lediglich schematisch dargestellt.

Das aufgewärmte, gasförmige Behandlungsmedium 45 wird in die Zuführeinrichtung 44 eingeführt. Die Zuführeinrichtung 44 führt das gasförmige Behandlungsmedium 45 über den Zuführkanal 46 und die Zuführöffnung 48 dem Behandlungsraum 14 zu. Das gasförmige Behandlungsmedium 45 wird vorzugsweise tangential in den Behandlungsraum 14 eingeführt. Die Breite der Zuführöffnung 48 in achsparalleler Richtung gesehen ist so breit wie die Breite der Trommel. Die Breite des Zuführkanals 46 in achsparalleler Richtung entspricht der Breite der Trommel 2. In dem Querschnitt des Zuführkanals 46 ist ein Lochblech 50 angeordnet, das ebenfalls eine Breite in achsparalleler Richtung aufweist, die der Breite der Trommel 2 entspricht. Die Gasdurchlässigkeit des Lochblechs 50 ist verstellbar. Dies hat den Vorteil, dass der Volumenstrom des zuzuführenden gasförmigen Behandlungsmediums anpassbar ist. Die Gasdurchlässigkeit des Lochblechs 50 lässt sich vorzugsweise über die Breite X unterschiedlich einstellen. Dies kann beispielsweise durch in Figur 7 und 8 dargestellte Ausführungsbeispiele geschehen.

In Figur 7 ist ein Lochblech 50 dargestellt, das ein erstes Blechelement 49 aufweist. Das Blechelement 49 weist über die Breite X verteilt Löcher 51 auf. Ferner weist das Lochblech über die Breite X verteilt unterschiedliche Schiebeelemente 56, 57, 58 auf, die vor den jeweiligen Bereich des ersten Blechelementes 49 geschoben werden können. Diese Schiebeelemente 56, 57, 58 weisen ebenfalls Löcher 60, 62, 64 auf. Es können z. B. entweder die Schiebeelemente 56 und 58 oder die Schiebeelemente 57 vor das Lochblech geschoben werden.

Die Durchmesser der Löcher 60, 62, 64 der Schiebeelemente 56, 58 und 57 sind jeweils kleiner als die Löcher 51 des ersten Blechelementes 49. Die Löcher 60, 62 bzw. 64 der Schiebeelemente 56, 58 bzw. 57 sind derart angeordnet, dass, wenn die Schiebeelemente 56, 85, bzw. 57 vor das Lochblech 50 geschoben werden, die Löcher an denselben Stellen angeordnet sind wie die Löcher 51 des ersten Blechelementes 49.

Das gasförmige Behandlungsmedium muss durch die Löcher 51 des ersten Blechelementes 49 treten, um in den Behandlungsraum 14 strömen zu können. Wenn die Schiebeelemente 56, 58 bzw. 57 vor das Lochblech 50 geschoben sind, ist der effektive Durchmesser der Löcher, durch das das gasförmige Behandlungsmedium treten muss, verringert, da die Löcher 60, 62 bzw. 64 kleiner sind als die Löcher 51.

Die Löcher 62 der Schiebeelemente 58 haben einen größeren Durchmesser als die Löcher 60 der Schiebeelemente 56. Die Schiebeelemente 58 sind im Randbereich des ersten Blechelements 49 angeordnet. Somit würde der Volumenstrom des Lochblechs 50, wenn die Schiebeelemente 56 und 58 vor das erste Lochblechelement 49 geschoben sind, im Randbereich höher sein als im mittleren Bereich.

Die Löcher 64 der Schiebeelemente 57 sind alle gleich groß. Wenn die Schiebeelemente 57 vor das erste Blechelement 49 geschoben werden, wird lediglich der gesamte Volumenstrom über die Breite X des Lochblechs 50 verringert.

Alternativ könnte, wie in Figur 8 dargestellt, ein Schiebeelement in achsparalleler Richtung vor das erste Blechelement 49' geschoben werden. Das erste Blechelement 49' weist Löcher 51 auf, die eine elliptische Form aufweisen. Das Schiebeelement 63 weist Löcher mit unterschiedlichen Durchmessern auf, wobei die Löcher 67, die sich in axialer Richtung im Randbereich befinden, größer sind als die Löcher 67 im mittleren Bereich des Schiebeelementes 63.

Die Löcher im Randbereich des Schiebeelementes 63 weisen die gleiche Größe auf wie die Löcher 51' des ersten Blechelementes 49'. Die Löcher 67 des Schiebeelement 63 sind derart angeordnet, dass der Mittelpunkt der jeweiligen Löcher 67, wenn das Schiebeelement 53 vor das erste Blechelement 49 geschoben wird, direkt vor den Mittelpunkten der Löcher 51' des ersten Blechelementes angeordnet sind. Da die Löcher im mittleren Bereich des Schiebeelementes 63 kleiner sind, weist das Lochblech 50 im mittleren Bereich eine geringere Gasdurchlässigkeit auf, wenn das Schiebeelement 63 vor das erste Blechelement 49' geschoben ist. Die Größe der Löcher 67 nimmt kontinuierlich in Richtung Mitte ab.

In Figur 9 ist eine Trommel 2 dargestellt. Diese Trommel 2 kann bei den Ausführungsbeispielen der Figuren 1 bis 8 verwendet werden. Alternativ kann diese Trommel auch bei jedem anderen Trockner verwendet werden. Die Trommel ist eine gasdurchlässige Trommel 2, wobei der Trommelmantel 21 Perforationen 32 aufweist. Durch den Trommelmantel kann somit ein gasförmiges Medium treten. Dies ist mit den Pfeilen 34 dargestellt. An einer Stirnseite der Trommel 2 ist eine Stirnwand 19 angeordnet, die die Trommel 2 verschließt. Auf der gegenüberliegenden Stirnseite ist die Stirnwand der Trommel 2 offen, so dass durch diese Stirnwand das gasförmige Medium aus dem Trommelinneren heraustreten kann. Bei einem üblicherweise verwendeten Trockner oder bei einem Trockner nach einem der Ausführungsbeispiele 1 bis 8 ist an dieser Seite ein Expansionsraum angeordnet.

Beim Stand der Technik ist die Trommelnarbe der Trommel innerhalb der Stirnwand angeordnet. Bei der Trommel gemäß der vorliegenden Erfindung ist die Trommelnarbe 70 in Axialrichtung 52 der Trommel außerhalb der Trommel und somit gegenüber der Stirnwand versetzt angeordnet. Somit kann die Austrittsfläche D3, die in Figur 10 dargestellt ist, vergrößert werden. Das gasförmige Behandlungsmedium kann nur durch die Austrittsöffnung 72 aus der Trommel austreten.

Ferner ist an der Stirnseite der Trommel, an der die Austrittsöffnung 72 angeordnet ist, ein Trommelleitelement 74 angeordnet. Dieses Trommelleitelement 74 weist eine Konusform auf. Es könnte jedoch auch jegliche andere Form aufweisen. Das Trommelleitelement ist nahe der Stirnwand 75, die die Austrittsöffnung 72 aufweist, angeordnet. Im vorliegenden Fall ist das Trommelleitelement 74 an der Stirnwand 75 befestigt. Das Trommelleitelement 74 könnte jedoch auch am Trommelmantel 21 nahe der Stirnwand 75 befestigt sein.

Dadurch, dass das Trommelleitelement 74 vorgesehen ist, muss das gasförmige Behandlungsmedium, das nahe der Stirnwand 75 den Trommelmantel 21 durchströmt, zunächst ins Trommelinnere strömen, um dann durch die Öffnung 73 des Trommelleitelements zu der Austrittsöffnung 72 zu gelangen. Dies führt dazu, dass das gasförmige Behandlungsmedium gleichmäßiger verteilt durch den Trommelmantel 21 tritt, da der Unterdruck, der im Trommelinneren herrscht, gleichmäßiger über den Trommelmantel 21 verteilt ist. Ansonsten wäre der Unterdruck, dadurch, dass dieser in dem der Austrittsöffnung 72 anschließenden Expansionsraum erzeugt wird, in dem Bereich des Trommelmantels höher, der nahe der Austrittsöffnung 72 angeordnet ist.

Aus Figur 10 geht noch einmal hervor, dass dadurch, dass die Trommelnarbe 70 in Axialrichtung außerhalb der Stirnwand 75 angeordnet ist, die Austrittsöffnung 72 vergrößert wird.

Figur 11 zeigt eine Vorrichtung mit einem ersten und einem zweiten Behandlungsteilraum 76 bzw. 78. Der Behandlungsraum 14 ist der Raum, der die Trommel 2 in dem Bereich umgibt, auf dem das bahnförmige Gut 20 angeordnet ist. Der Bereich, auf dem das bahnförmige Gut nicht angeordnet ist, ist wie bereits beschrieben, ein Abschirmelement 30 vorgesehen.

Der Behandlungsraum 14 ist im vorliegenden Ausführungsbeispiel in Figur 11 in einen ersten und in einem zweiten Behandlungsteilraum 76 bzw. 78 aufgeteilt. Der erste Behandlungsteilraum 76 ist in radialer Richtung nach außen durch die Gehäusewand 77 begrenzt. In dem ersten Behandlungsteilraum 76 tritt ein erstes gasförmiges Behandlungsmedium 84 ein, das eine erste Temperatur aufweist. Der zweite Behandlungsteilraum 78 umgibt die Trommel in einem zweiten Umfangsbereich 82. Der zweite Behandlungsteilraum 78 ist in radialer Richtung nach außen durch die Gehäusewand 79 begrenzt. Die Trommel 2 dreht sich in Rotationsrichtung 26, allerdings befinden sich die Umfangsbereiche 80 und 82 stets an derselben Stelle bezogen auf die Gebäudewände 77, 79. Das bahnförmige Gut, wird von der Trommel 2 in Rotationsrichtung 26 mitgenommen und umgibt die Trommel in den Umfangsbereichen 80 und 82.

Ein zweites gasförmiges Behandlungsmedium 86 strömt in den zweiten Behandlungsraum 78 ein. Auf diese Weise ist in dem ersten Umfangsbereich 80 die Trommel von einem ersten Behandlungsmedium mit einer ersten Temperatur umgeben und in dem zweiten Umfangsbereich 82 ist die Trommel 2 von einem zweiten gasförmigen Behandlungsmedium 86 mit einer zweiten Temperatur umgeben. Der zweite Umfangsbereich 82 ist in Transportrichtung des Guts hinter dem Umfangsbereich 80 angeordnet.

Die erste Temperatur des ersten gasförmigen Behandlungsmediums 84 ist vorzugsweise höher als die zweite Temperatur des zweiten gasförmigen Behandlungsmediums 86. Ferner ist vorzugsweise der Volumenstrom des ersten gasförmigen Behandlungsmediums 84, das das Gut in dem ersten Umfangsbereich 80 durchströmt, höher als der Volumenstrom des zweiten gasförmigen Behandlungsmediums 86, das das Gut in dem zweiten Umfangsbereich 82 durchströmt, Auf diese Weise wird das bahnförmige Gut, das zuerst den ersten Umfangsbereich 80 durchläuft, schnell getrocknet. Im zweiten Umfangsbereich 82 ist es für die Trocknung des Gutes nicht mehr ausschlaggebend, ob die Temperatur und/oder der Volumenstrom des zweiten gasförmigen Behandlungsmediums hoch sind. Die Temperatur und/oder der Volumenstrom, bei der bzw. bei dem ein nasses Gut getrocknet wird, haben einen desto höheren Einfluss auf die Trocknungsgeschwindigkeit je nasser das zu trocknende Gut ist. Im Umfangsbereich 82 ist das Gut trockener als im Umfangsbereich 80. In dem Umfangsbereich 82 haben daher die Höhe der Temperatur und/oder die Größe des Volumenstroms keinen großen Einfluss auf die Trocknungsgeschwindigkeit des bahnförmigen Guts. Daher können die Temperatur und/oder der Volumenstrom des zweiten gasförmigen Behandlungsmediums 86 geringer sein als die erste Temperatur und/oder der Volumenstrom des ersten gasförmigen Behandlungsmediums 84. Auf diese Weise wird Energie eingespart.

Alternativ können die zweite Temperatur und/oder der Volumenstrom des zweiten gasförmigen Behandlungsmediums 86 höher sein als die erste Temperatur und/oder der Volumenstrom des ersten gasförmigen Behandlungsmediums 84.

In Figur 12 ist ein weiteres Ausführungsbeispiel mit einem ersten und einem zweiten Behandlungsraum 76 bzw. 78 angeordnet. Dieses Ausführungsbeispiel unterscheidet sich dadurch, dass der zweite Behandlungsteilraum nicht nur die Trommel 2 in dem Umfangsbereich 82 umgibt, sondern auch den ersten Behandlungsteilraum auf der Seite des Behandlungsteilraums, der nicht an die Trommel 2 angrenzt. Der zweite Behandlungsteilraum 78 umgibt somit die Gehäusewand 77 des ersten Behandlungsteilraums. Auf diese Weise wird das zweite gasförmige Behandlungsmedium 86, das in den zweiten Behandlungsteilraum 78 eingeleitet wird, zunächst an der Gehäusewand 77 des ersten Behandlungsteilraums vorbeigeführt bevor es in dem Bereich des zweiten Behandlungsteilraums 78 eintritt, der die Trommel 2 teilweise umgibt.

Auf diese Weise wird das gasförmige Behandlungsmedium 86, wenn die erste Temperatur höher ist als die zweite Temperatur, durch die Abwärme des ersten Behandlungsteilraums 76 vorgeheizt.

Die Trommel 2 kann im Inneren 18 in einem ersten und einem zweiten Trommelteilraum 90, 92 unterteilt sein, wobei der erste Trommelteilraum in dem ersten Umfangsbereich 80 der Trommel angeordnet ist und der zweite Trommelteilraum in dem zweiten Umfangsbereich 82 angeordnet ist, so dass das erste gasförmige Behandlungsmedium 84, das durch den Trommelmantel 21 in das Trommelinnere 18 tritt, in den ersten Trommelteilraum 90 tritt und das zweite gasförmige Behandlungsmedium 86, das durch den Trommelmantel tritt, in den zweiten Trommelteilraum eintritt. Das jeweilige erste und zweite gasförmige Behandlungsmedium 84, 86, das jeweils in den ersten bzw. den zweiten Trommelteilraum eingetreten ist, können jeweils separat rückgeführt und aufgeheizt werden und es kann Frischluft zugeführt werden und dann jeweils wieder in den ersten bzw. zweiten Behandlungsteilraum eintreten.

Bei den Ausführungsbeispielen aus den Figuren 11 und 12 können die ersten und zweiten Behandlungsteilräume jeweils Kanäle, wie sie in den Figuren 1 bis 5 beschrieben worden sind, aufweisen.

Ferner können auch weitere Behandlungsteilräume z. B. ein dritter oder vierter Behandlungsteilraum vorgesehen werden, die jeweils die Trommel in einem Umfangsbereich umgeben, der in Transportrichtung des Gutes dem ersten und zweiten Umfangsbereich folgt. In diesen Behandlungsteilräumen können gasförmige Behandlungsmedien mit unterschiedlichen Temperaturen eingeführt werden.

## Patentansprüche

1. Vorrichtung zum Behandeln von einem Gut (20), insbesondere Trocknen eines vorzugsweise bahnförmigen Guts (20), mit einem gasförmigen Behandlungsmedium, das durch das Gut (20) strömt, mit
- zumindest einer um eine Trommelachse drehbare Trommel (2), die einen gasdurchlässigen Trommelmantel (21) aufweist, wobei der Trommelmantel (21) zumindest teilweise mit dem in Umfangsrichtung der Trommel (2) transportierbaren Gut (20) bedeckt ist und wobei im Inneren (18) der Trommel (2) eine Unterdruck anlegbar ist,
- einen die Trommel (2) zumindest teilweise umgebenden Behandlungsraum (14, 76, 78), wobei beim Anlegen des Unterdrucks im Inneren (18) der Trommel (2) zumindest ein Teil des gasförmigen Behandlungsmediums aus dem Behandlungsraum (14, 76, 78) durch das auf dem Trommelmantel (21) angeordneten Gut (20) und durch den gasdurchlässigen Trommelmantel (21) in das Innere der Trommel (2) strömt,
wobei,
- eine Zuführeinrichtung (44) das gasförmige Behandlungsmedium in einem Umfangsbereich der Trommel (2) über die Breite der Trommel (2) verteilt dem Behandlungsraum (14, 76, 78) zuführt, wobei die Breite der Trommel (2) die Ausdehnung der Trommel (2) in achsparalleler Richtung (52) ist,
- die Zuführeinrichtung (44) einen Zuführkanal (46) aufweist, durch den das dem Behandlungsraum (14, 76, 78) zuzuführende, gasförmige Behandlungsmedium strömt, wobei
- ein Lochblech (50) in dem Querschnitt des Zuführkanals (46) angeordnet ist, dessen Gasdurchlässigkeit veränderbar ist, **dadurch gekennzeichnet, dass** der Zuführkanal (46) eine Breite aufweist, die in der achsparallelen Richtung (52) verläuft, wobei die Breite des Zuführkanals (46) der Breite des Behandlungsraums (14) entspricht, wobei das Lochblech ebenfalls eine Breite aufweist, die in der achsparallelen Richtung (52) verläuft und der Breite der Trommel entspricht.

2. Vorrichtung nach Anspruch 1, **dadurch gekennzeichnet, dass** die Zuführeinrichtung (44) das gasförmige Behandlungsmedium in einem Umfangsbereich der Trommel (2) gleichmäßig über die Arbeitsbreite der Trommel (2) verteilt dem Behandlungsraum (14, 76, 78) zuführt, wobei die Arbeitsbreite der Trommel (2) die Ausdehnung Arbeitsbreite in achsparalleler Richtung (52) ist.

3. Vorrichtung nach Anspruch 1 oder 2, **dadurch gekennzeichnet, dass** das Lochblech (50) über die Breite verteilt eine unterschiedliche Gasdurchlässigkeit aufweist, wobei die Breite des Lochblechs (50) die Ausdehnung des Lochblechs (50) in achsparalleler Richtung (52) ist.

4. Vorrichtung nach einem der Ansprüche 1 bis 3, **dadurch gekennzeichnet, dass** zumindest ein Trommelleitelement im Inneren (18) der Trommel (2) angeordnet ist, wobei das zumindest eine Trommelleitelement (74) nahe zumindest einer Stirnwand der Trommel (2) mit der Trommel (2) verbunden ist, wobei die das zumindest eine Trommelleitelement (74) derart angeordnet ist, dass der Unterdruck, der an dem Trommelmantel (21) anliegt, vergleichmäßigt ist.

5. Vorrichtung nach einem der Ansprüche 1 - 4,
**dadurch gekennzeichnet, dass** zumindest ein Leitblech (4) in dem Behandlungsraum (14, 76, 78) der Trommel (2) angeordnet ist, so dass der Behandlungsraum (14, 76, 78) in zumindest zwei Kanäle (11, 12, 13) unterteilbar ist, wobei das zumindest eine Leitblech (4) derart angeordnet ist, dass die zumindest zwei Kanäle (11, 12, 13) entlang des Umfangs der Trommel (2) verlaufen.

6. Vorrichtung nach Anspruch 5, **dadurch gekennzeichnet, dass** zumindest zwei Leitbleche (4) in dem Behandlungsraum (14, 76, 78) angeordnet sind und dass durch Verstellen der zumindest zwei Leitbleche (4) die Breite des die Trommel (2) umgebenden Behandlungsraums (14, 76, 78) verstellbar ist, wobei die Breite des Behandlungsraums (14, 76, 78) die Ausdehnung des Behandlungsraums (14, 76, 78) in achsparalleler Richtung (52) ist.

7. Vorrichtung nach Anspruch 6, **dadurch gekennzeichnet, dass** die Arbeitsbreite der Trommel (2) der Breite des Gutes (20) entspricht, das auf dem Trommelmantel (21) der Trommel (2) angeordnet ist, und dass die zumindest zwei Leitbleche (4) derart verstellbar sind, dass die Breite des Behandlungsraums (14, 76, 78) an die Arbeitsbreite der Trommel (2) anpassbar ist, wobei die Breite des Behandlungsraums (14, 76, 78) und die Arbeitsbreite der Trommel (2) die Ausdehnung des Behandlungsraums (14, 76, 78) bzw. die Ausdehnung der Arbeitsbreite der Trommel (2) in achsparalleler Richtung (52) ist.

8. Vorrichtung nach einem der Ansprüche 1 - 7
**dadurch gekennzeichnet, dass** der Behandlungsraum (14) mittels Trennblechen in zumindest zwei Behandlungsteilräume (76, 78) aufgeteilt ist, wobei zumindest ein erster Behandlungsteilraum (76) zumindest einen ersten Umfangsbereich (80) der Trommel (2) umgibt und ein zweiter Behandlungsteilraum (78) zumindest einen zweiten Umfangsbereich (82) der Trommel (2) umgibt, wobei ein erstes eine erste Temperatur aufweisendes gasförmiges Behandlungsmedium (84) in den ersten Behandlungsteilraum (76) und wobei ein zweites eine zweite Temperatur aufweisendes gasförmiges Behandlungsmedium (86) in den zweite Behandlungsteilraum (78) einführbar ist.

9. Verfahren zum Behandeln von einem Gut (20), insbesondere Trocknen eines vorzugsweise bahnförmigen Guts (20), durch
- Zuführen eines gasförmigen Behandlungsmediums in einen Behandlungsraum (14, 76, 78), wobei der Behandlungsraum (14, 76, 78) eine Trommel (2) mit einem gasdurchlässigen Trommelmantel (21) zumindest teilweise umgibt, wobei auf dem Trommelmantel (21) zumindest teilweise ein bahnförmiges Gut (20) angeordnet ist,
- Abführen des gasförmigen Behandlungsmediums im Inneren (18) der Trommel (2), so dass zumindest ein Teil des gasförmigen Behandlungsmediums das auf dem Trommelmantel (21) angeordneten Gut (20) und den gasdurchlässigen Trommelmantel (21) durchströmt,
wobei,
das gasförmige Behandlungsmedium an einem Umfangsbereich der Trommel (2) über die Breite der Trommel (2) verteilt dem Behandlungsraum (14, 76, 78) mittels einer einen Zuführkanal aufweisenden Zuführeinrichtung zugeführt wird, wobei die Breite der Trommel (2) der Ausdehnung der Trommel (2) in achsparalleler Richtung (52) entspricht, wobei die Menge des zugeführten gasförmigen Behandlungsmediums veränderbar ist, **dadurch gekennzeichnet, dass** der Zuführkanal (46) eine Breite aufweist, die in der achsparallelen Richtung (52) verläuft und die der Breite des Behandlungsraums entspricht.

10. Verfahren nach Anspruch 9, **dadurch gekennzeichnet, dass** über die Breite der Trommel (2) verteilt eine unterschiedliche Menge an gasförmigem Behandlungsmedium zugeführt wird.

11. Verfahren nach Anspruch 10, **dadurch gekennzeichnet, dass** in den Randbereichen der Trommel (2) eine andere Menge an gasförmigem Behandlungsmedium zugeführt wird als in der Mitte der Trommel (2), vorzugsweise wird in den Randbereichen der Trommel (2) eine höhere Menge an gasförmigen Behandlungsmedium zugeführt als in der Mitte der Trommel (2).

12. Verfahren nach Anspruch 9, **dadurch gekennzeichnet, dass**
- das gasförmige Behandlungsmedium in den Behandlungsraum (14, 76, 78) zugeführt wird, wobei der Behandlungsraum zumindest zwei Kanäle (11, 12, 13) aufweist, und
wobei das gasförmige Behandlungsmedium mittels der mindestens zwei Kanäle (11, 12, 13) in Umfangsrichtung der Trommel (2) gelenkt wird.

13. Verfahren nach einem der Ansprüche 9-12, **gekennzeichnet durch**
- Anordnen des bahnförmigen Guts (20) auf dem gasdurchlässigen Trommelmantel (21) der Trommel (2) und Transportieren des bahnförmigen Gutes (20) in Umfangsrichtung der Trommel (2),
- Zuführen zumindest eines ersten gasförmigen Behandlungsmediums (84) mit einer ersten Temperatur zu einem ersten Abschnitt des auf dem Trommelmantel (21) angeordneten Guts (20),
- Zuführen zumindest eines zweiten gasförmigen Behandlungsmediums (86) mit einer zweiten Temperatur zu einem zweiten Abschnitt des auf dem Trommelmantel (21) angeordneten Guts (20),
- wobei der zweite Abschnitt in Transportrichtung des Gutes (20) hinter dem ersten Abschnitt angeordnet ist,
- Abführen des gasförmigen Behandlungsmediums im Inneren (18) der Trommel (2), so dass zumindest ein Teil des ersten und zweiten gasförmigen Behandlungsmediums (84, 86) das auf dem Trommelmantel (21) angeordneten Gut (20) und den gasdurchlässige Trommelmantel (21) durchströmt.

## Claims

1. A device for treating a material (20), in particular drying a preferably strip-shaped material (20), with a gaseous treatment medium which flows through the material (20), comprising
- at least one drum (2) rotatable about a drum axis and including a gas-permeable drum casing (21), wherein said drum casing (21) is at least partially covered with said material (20) adapted to be transported in the peripheral direction of said drum (2), and wherein in an inside (18) of said drum (2) a negative pressure is adapted to be applied,
- a treatment chamber (14, 76, 78) at least partially surrounding said drum (2), wherein upon application of the negative pressure in said inside (18) of said drum (2) at least part of the gaseous treatment medium flows from said treatment chamber (14, 76, 78) through said material (20) arranged on said drum casing (21) and through said gas-permeable drum casing (21) into the inside of said drum (2),
wherein
- a feeding means (44) feeds the gaseous treatment medium in a manner distributed across the width of said drum (2) in a peripheral region of said drum (2) to said treatment chamber (14, 76, 78), wherein the width of said drum (2) is the extension of said drum (2) in an axially parallel direction (52),
- said feeding means (44) includes a feeding channel (46) through which the gaseous medium to be fed to said treatment chamber (14, 76, 78) flows, wherein
- a perforated plate (50) is arranged in the cross section of said feeding channel (46), whose gas permeability is adapted to be varied,
**characterized in that**
the feeding channel (46) has a width extending in an axially parallel direction (52), the width of the feeding channel (46) corresponding to the width of the treatment chamber (14), wherein the perforated plate also has a width extending in the axially parallel direction (52) and corresponding to the width of the drum.

2. The device according to claim 1, **characterized in that** the feeding means (44) feeds the gaseous treatment medium in a manner uniformly distributed across the working width of said drum (2) to the treatment chamber (14, 76, 78) in a peripheral region of said drum (2), wherein the working width of said drum (2) is the extension of the working width in the axially parallel direction (52).

3. The device according to claim 1 or 2, **characterized in that** the perforated plate (50) has a varying gas permeability distributed across the width, wherein the width of said perforated plate (50) is the extension of said perforated plate (50) in the axially parallel direction (52).

4. The device according to any one of claims 1 to 3, **characterized in that** at least one drum guide element is arranged in the inside (18) of the drum (2), wherein the at least one drum guide element (74) is connected with said drum (2) in the vicinity of at least one end wall of said drum (2), wherein said at least one drum guide element (74) is arranged such that the negative pressure applied to the drum casing (21) is uniformized.

5. The device according to any one of claims 1 - 4, **characterized in that** at least one guide plate (4) is arranged in the treatment chamber (14, 76, 78) of the drum (2) so that the treatment chamber (14, 76, 78) is adapted to be divided into at least two channels (11, 12, 13), wherein the at least one guide plate (4) is arranged such that the at least two channels (11, 12, 13) extend along the circumference of the drum (2).

6. The device according to claim 5, **characterized in that** at least two guide plates (4) are arranged in the treatment chamber (14, 76, 78) and that by adjusting said at least two guide plates (4) the width of said treatment chamber (14, 76, 78) surrounding said drum (2) is adjustable, wherein the width of said treatment chamber (14, 76, 78) is the extension of said treatment chamber (14, 76, 78) in an axially parallel direction (52).

7. The device according to claim 6, **characterized in that** the working width of the drum (2) corresponds to the width of the material (20) arranged on the drum casing (21) of said drum (2), and that the at least two guide plates (4) are adjustable such that the width of the treatment chamber (14, 76, 78) is adaptable to the working width of said drum (2), wherein the width of said treatment chamber (14, 76, 78) and the working width of said drum (2) are the extension of said treatment chamber (14, 76, 78) and the extension of the working width of said drum (2), respectively, in the axially parallel direction (52).

8. A device according to any one of claims 1-7,
**characterized in that**
said treatment chamber (14) is subdivided by partition plates into at least two treatment subchambers (76, 78), wherein at least a first treatment subchamber (76) surrounds at least a first peripheral region (80) of said drum (2) and a second treatment subchamber (78) surrounds at least a second peripheral region (82) of said drum (2), wherein a first gaseous treatment medium (84) having a first temperature is adapted to be introduced into said first treatment subchamber (76), and wherein a second gaseous treatment medium (86) having a second temperature is adapted to be introduced into said second treatment subchamber (78).

9. A method of treating a material (20), in particular drying a preferably strip-shaped material (20), comprising
- feeding a gaseous treatment medium into a treatment chamber (14, 76, 78), wherein said treatment chamber (14, 76, 78) at least partially surrounds a drum (2) including a gas-permeable drum casing (21), wherein a strip-shaped material (20) is at least partially arranged on said drum casing (21),
- discharging the gaseous treatment medium in an inside (18) of said drum (2) such that at least part of the gaseous treatment medium flows through the material (20) arranged on said drum casing (21) and said gas-permeable drum casing (21),
wherein
the gaseous treatment medium is fed in a manner distributed across the width of said drum (2) to the treatment chamber (14, 76, 78) at a peripheral region of said drum (2) by means of a feeding means having a feeding channel, wherein the width of said drum (2) corresponds to the extension of said drum (2) in an axially parallel direction (52), wherein the amount of the fed gaseous treatment medium is adapted to be varied,
**characterized in that** said feeding channel (46) has a width extending in an axially parallel direction (52) and corresponding to the width of the treatment chamber.

10. The method according to claim 9, **characterized in that** a varying amount of gaseous treatment medium is fed in a manner distributed across the width of the drum (2).

11. The method according to claim 10, **characterized in that** in the edge areas of the drum (2) an amount of gaseous treatment medium other than that in the center of the drum (2) is fed, preferably, in the edge areas of said drum (2) a larger amount of gaseous treatment medium is fed than in the center of said drum (2).

12. The method according to claim 9, **characterized in that**
- the gaseous treatment medium is fed into the treatment chamber (14, 76, 78), wherein the treatment chamber comprises at least two channels (11, 12, 13), and
wherein the gaseous treatment medium is directed in the peripheral direction of the drum (2) by means of the at least two channels (11, 12, 13).

13. The method according to any one of claims 9-12, **characterized by**
- arranging the strip-shaped material (20) on the gas-permeable drum casing (21) of the drum (2) and transporting said strip-shaped material (20) in the peripheral direction of said drum (2),
- feeding at least a first gaseous treatment medium (84) having a first temperature to a first portion of said material (20) arranged on said drum casing (21),
- feeding at least a second gaseous treatment medium (86) having a second temperature to a second portion of said material (20) arranged on said drum casing (21),
- wherein the second portion is arranged downstream of the first portion as seen in the transport direction of the material (20),
- discharging the gaseous treatment medium in an inside (18) of said drum (2) such that at least part of said first and second gaseous treatment media (84, 86) flows through said material (20) arranged on said drum casing (21) and said gas-permeable drum casing (21).

## Revendications

1. Dispositif servant à traiter un article (20), en particulier à sécher un article (20) présentant de préférence une forme de bande, à l'aide d'un milieu de traitement sous forme gazeuse, qui circule à travers l'article (20), comprenant
- au moins un tambour (2) pouvant tourner autour d'un axe de tambour, lequel présente une enveloppe de tambour (21) perméable aux gaz, dans lequel l'enveloppe de tambour (21) est couverte au moins en partie de l'article (20) pouvant être transporté dans la direction périphérique du tambour (2) et dans lequel un vide peut être appliqué à l'intérieur (18) du tambour (2),
- un espace de traitement (14, 76, 78) entourant au moins en partie le tambour (2), dans lequel lors de l'application du vide dans l'intérieur (18) du tambour (2), au moins une partie du milieu de traitement sous forme gazeuse provenant de l'espace de traitement (14, 76, 78) circule jusqu'à l'intérieur du tambour (2) à travers l'article (20) disposé sur l'enveloppe de tambour (21) et à travers l'enveloppe de tambour (21) perméable aux gaz,
dans lequel
- un dispositif d'amenée (44) amène le milieu de traitement sous forme gazeuse à l'espace de traitement (14, 76, 78) de manière répartie dans une zone périphérique du tambour (2) sur la largeur du tambour (2), dans lequel la largeur du tambour (2) est l'extension du tambour (2) dans une direction axialement parallèle (52),
- le dispositif d'amenée (44) présente un canal d'amenée (46), à travers lequel le milieu de traitement sous forme gazeuse à amener à l'espace de traitement (14, 76, 78) circule, dans lequel
- une tôle perforée (50) est disposée dans la section transversale du canal d'amenée (46), dont la perméabilité aux gaz peut être modifiée, **caractérisé en ce que** le canal d'amenée (46) présente une largeur, qui s'étend dans la direction axialement parallèle (52), dans lequel la largeur du canal d'amenée (46) correspond à la largeur de l'espace de traitement (14), dans lequel la tôle perforée présente de la même manière une largeur, qui s'étend dans la direction axialement parallèle (52) et qui correspond à la largeur du tambour.

2. Dispositif selon la revendication 1, **caractérisé en ce que** le dispositif d'amenée (44) amène le milieu de traitement sous forme gazeuse à l'espace de traitement (14, 76, 78), de manière répartie dans une zone périphérique du tambour (2) de manière homogène sur la largeur de travail du tambour (2), dans lequel la largeur de travail du tambour (2) est l'extension dans une direction axialement parallèle (52).

3. Dispositif selon la revendication 1 ou 2, **caractérisé en ce que** la tôle perforée (50) présente de manière répartie sur la largeur une perméabilité aux gaz différente, dans lequel la largeur de la tôle perforée (50) est l'extension de la tôle perforée (50) dans une direction axialement parallèle (52).

4. Dispositif selon l'une quelconque des revendications 1 à 3, **caractérisé en ce qu'**au moins un élément de guidage de tambour est disposé à l'intérieur (18) du tambour (2), dans lequel l'au moins un élément de guidage de tambour (74) est relié au tambour (2) à proximité au moins d'une paroi frontale du tambour (2), dans lequel l'au moins un élément de guidage de tambour (74) est disposé de telle manière que le vide, qui règne au niveau de l'enveloppe de tambour (21), est rendu homogène.

5. Dispositif selon l'une quelconque des revendications 1 à 4,
**caractérisé en ce qu'**au moins une tôle de guidage (4) est disposée dans l'espace de traitement (14, 76, 78) du tambour (2) de sorte que l'espace de traitement (14, 76, 78) peut être divisé en au moins deux canaux (11, 12, 13), dans lequel l'au moins une tôle de guidage (4) est disposée de telle manière que les deux canaux (11, 12, 13) ou plus s'étendent le long de la périphérie du tambour (2).

6. Dispositif selon la revendication 5, **caractérisé en ce qu'**au moins deux tôles de guidage (4) sont disposées dans l'espace de traitement (14, 76, 78), et **en ce que** la largeur de l'espace de traitement (14, 76, 78) entourant le tambour (2) peut être ajustée en ajustant les deux tôles de guidage (4) ou plus, dans lequel la largeur de l'espace de traitement (14, 76, 78) est l'extension de l'espace de traitement (14, 76, 78) dans une direction axialement parallèle (52).

7. Dispositif selon la revendication 6, **caractérisé en ce que** la largeur de travail du tambour (2) correspond à la largeur de l'article (20), qui est disposé sur l'enveloppe de tambour (21) du tambour (2), et **en ce que** les deux tôles de guidage (4) ou plus peuvent être ajustées de telle manière que la largeur de l'espace de traitement (14, 76, 78) peut être adaptée à la largeur de travail du tambour (2), dans lequel la largeur de l'espace de traitement (14, 76, 78) et la largeur de travail du tambour (2) sont respectivement l'extension de l'espace de traitement (14, 76, 78) ou l'extension de la largeur de travail du tambour (2) dans une direction axialement parallèle (52).

8. Dispositif selon l'une quelconque des revendications 1 à 7,
**caractérisé en ce que** l'espace de traitement (14) est divisé au moyen de tôle de séparation en au moins deux espaces partiels de traitement (76, 78), dans lequel au moins un premier espace partiel de traitement (76) entoure au moins une première zone périphérique (80) du tambour (2) et un deuxième espace partiel de traitement (78) entoure au moins une deuxième zone périphérique (82) du tambour (2), dans lequel un premier milieu de traitement (84) sous forme gazeuse présentant une première température peut être introduit dans le premier espace partiel de traitement (76) et un deuxième milieu de traitement (86) sous forme gazeuse présentant une deuxième température peut être introduit dans le deuxième espace partiel de traitement (78).

9. Procédé servant à traiter un article (20), en particulier à sécher un article (20) présentant de préférence une forme de bande, en
- amenant un milieu de traitement sous forme gazeuse dans un espace de traitement (14, 76, 78), dans lequel l'espace de traitement (14, 76, 78) entoure au moins en partie un tambour (2) pourvu d'une enveloppe de tambour (21) perméable aux gaz, dans lequel au moins en partie un article (20) en forme de bande est disposé sur l'enveloppe de tambour (21),
- évacuant le milieu de traitement sous forme gazeuse situé à l'intérieur (18) du tambour (2) de sorte qu'au moins une partie du milieu de traitement sous forme gazeuse traverse l'article (20) disposé sur l'enveloppe de tambour (21) et l'enveloppe de tambour (21) perméable aux gaz,
dans lequel
le milieu de traitement sous forme gazeuse est amené à l'espace de traitement (14, 76, 78) de manière répartie au niveau d'une zone périphérique du tambour (2) sur la largeur du tambour (2) au moyen d'un dispositif d'amenée présentant un canal d'amenée, dans lequel la largeur du tambour (2) correspond à l'extension du tambour (2) dans une direction axialement parallèle (52), dans lequel la quantité du milieu de traitement sous forme gazeuse amené peut être modifiée, **caractérisé en ce que** le canal d'amenée (46) présente une largeur, qui s'étend dans la direction axialement parallèle (52) et qui correspond à la largeur de l'espace de traitement.

10. Procédé selon la revendication 9, **caractérisé en ce qu'**une quantité différente de milieu de traitement sous forme gazeuse est amenée de manière répartie sur la largeur du tambour (2).

11. Procédé selon la revendication 10, **caractérisé en ce qu'**est amenée, dans les zones de bordure du tambour (2), une quantité de milieu de traitement sous forme gazeuse autre qu'au centre du tambour (2), **en ce que** de préférence est amenée, dans les zones de bordure du tambour (2), une quantité de milieu de traitement sous forme gazeuse plus importante qu'au centre du tambour (2).

12. Procédé selon la revendication 9, **caractérisé en ce**
- **que** le milieu de traitement sous forme gazeuse est amené dans l'espace de traitement (14, 76, 78), dans lequel l'espace de traitement présente au moins deux canaux (11, 12, 13), et
dans lequel le milieu de traitement sous forme gazeuse est dirigé dans la direction périphérique du tambour (2) au moyen des deux canaux (11, 12, 13) ou plus.

13. Procédé selon l'une quelconque des revendications 9 à 12, **caractérisé par** les étapes consistant à :
- disposer l'article (20) en forme de bande sur l'enveloppe de tambour (21) perméable aux gaz du tambour (2) et transporter l'article (20) en forme de bande dans la direction périphérique du tambour (2),
- amener au moins un premier milieu de traitement (84) sous forme gazeuse présentant une première température à un premier tronçon de l'article (20) disposé sur l'enveloppe de tambour (21),
- amener au moins un deuxième milieu de traitement (86) sous forme gazeuse présentant une deuxième température à un deuxième tronçon de l'article (20) disposé sur l'enveloppe de tambour (21),
- dans lequel le deuxième tronçon est disposé, dans la direction de transport de l'article (20) derrière le premier tronçon,
- évacuer le milieu de traitement sous forme gazeuse situé dans l'intérieur (18) du tambour (2) de sorte qu'au moins une partie du premier et du deuxième milieu de traitement (84, 86) sous forme gazeuse traverse l'article (20) disposé sur l'enveloppe de tambour (21) et l'enveloppe de tambour (21) perméable aux gaz.
